# EUROPÄISCHE PATENTSCHRIFT

(11) **EP 0 173 868 B1**
(45) Veröffentlichungstag und Bekanntmachung des Hinweises auf die Patenterteilung: **28.10.1987**
(21) Anmeldenummer: 85109796.4
(22) Anmeldetag: 05.08.1985
(51) Int. Cl.: B65H 1/18, B65H 7/18, B65H 3/08

(54) **Bogenanleger an Druckmaschinen**
Sheet feeder for printing machines
Margeur de machines à imprimer

(30) Priorität: 01.09.1984 DE 3432198
(43) Veröffentlichungstag der Anmeldung: 12.03.1986
(73) Patentinhaber: Heidelberger Druckmaschinen Aktiengesellschaft, D-69019 Heidelberg (DE)
(72) Erfinder: Grützmacher, Bertold, Dr., D-6901 Dossenheim (DE); Krestyn, Karl-Heinz, D-6906 Leimen (DE)
(74) Vertreter: Stoltenberg, Heinz-Herbert Baldo

## Beschreibung

Die Erfindung bezieht sich auf einen Bogenanleger an Druckmaschinen gemäss dem Oberbegriff des Anspruchs 1.

Ein bekannter Bogenanleger mit einer Vorrichtung zum Heben des Stapeltisches (DE-PS 1 181 717) verwendet zur Steuerung der Stapelhubmittel den auf der Stapeloberfläche aufliegenden Drückerfuss. Werden von der Oberfläche des Bogenstapels einzelne Bogen abgenommen und fortgeführt, so löst der Drückerfuss bzw. der Stapeltaster über eine Nase und bewegliche Fühlerspitze einen an der Fühlerspitze anliegenden, verschiebbaren Steuerstift aus, dem ein elektrischer Schalter zugeordnet ist. Dieser wiederum betätigt die Hubmittel so, dass die Oberfläche des Stapels in den Wirkbereich der Trennmittel und der Sauger gelangt.

Der Nachteil der bekannten Ausführung ist, dass der Drückerfuss bzw. der Stapeltaster an der Aussenkante des Bogenstapels zum Aufliegen kommt und hier wegen der oft geringen Planlage der Bogen ein beliebiges Höhenmass feststellt, das z.B. mit dem Höhenmass im Bereich der Trennsauger nicht übereinstimmen muss. Nachdem aber die Trennsauger für das Anheben und Transportieren der Bogen von ausschlaggebender Bedeutung sind, kann es bei der bekannten Ausführung zu Störungen in der Anlage kommen, die z.B. von einem nicht plan liegenden Bogenstapel verursacht werden. Die bekannte Ausführung ist somit nicht in der Lage, ein sicheres und exaktes Ansaugen der Trenn-und Fördermittel in jeder Arbeitsposition zu gewährleisten.

Aus diesem bekannten Stand der Technik ergibt sich als Aufgabe der Erfindung, einen Bogenanleger mit gesteuertem Hubantrieb des Bogenstapels so zu verbessern, dass bei allen Maschinengeschwindigkeiten und bei jedem zu verarbeitenden Bogenmaterial ein sicheres Arbeiten der Trenn-und Fördermittel gewährleistet ist.

Die Aufgabe wird mit den erfinderischen Merkmalen des Anspruches 1 gelöst. Der wesentliche Vorteil der aufgeführten Lösung ist darin zu sehen, dass der Stapelhubantrieb und damit die jeweilige Position des obersten Bogens von der Stellung der Trenn- und Fördermittel selbst gesteuert wird, so dass die Bogenoberfläche im Bereich der Trenn-und Fördermittel in optimaler Position gehalten werden kann. Auch bei welliger oder unebener Stapeloberfläche ist somit gewährleistet, dass die Trenn- und Fördermittel eine Arbeitshöhe des jeweiligen Bereichs des anzulegenden Bogens vorfinden, die ein sicheres und exaktes Arbeiten derselben auch bei hoher Geschwindigkeit gewährleisten.

Die Unteransprüche kennzeichnen vorteilhafte Ausgestaltungen der Erfindung und beziehen sich einmal auf eine spezielle zeitliche Steuerung, zum anderen Mal auf eine Steuerung entsprechend den jeweiligen Winkelveränderungen bei abnehmendem Bogenstapel und auf eine, die Verzögerungen beim Ansaugen des Bogens berücksichtigende, druckgeschwindigkeitsabhängige Steuerung des Ansaugzeitpunktes.

Ein Ausführungsbeispiel der Erfindung ist in den Zeichnungen schematisch dargestellt.

Es zeigt:
Fig. 1 eine Seitenansicht eines Bogenanlegers an Druckmaschinen.
Fig. 2 ein Arbeitsschema.

Figur 1 zeigt ein Druckwerk 1, das über einen Stapeltisch 2 die einzelnen Bogen zugeführt bekommt. Im Bogenanleger 3 ist der Papierstapel 4 vorgesehen, der über einen Hubantrieb 5 anhebbar ist. Der jeweils oberste Bogen wird in Arbeitsposition der Trennsauger 6 angehoben und über Fördersauger 7 dem Anlegetisch 2 zugeführt. Der Hubantrieb 5 hebt im gezeigten Ausführungsbeispiel den Bogenstapel 4 über Ketten 8 und Tragarme 9 an, die an der Kette 8 befestigt sind. Der Hubantrieb 5 wird derart gesteuert, dass er den Bogenstapel jeweils soweit anhebt, dass der oberste Bogen in Arbeitsposition für die Trenn- und Fördermittel ist.

An der Saugleitung 10 des Trennsaugers 6 (Fig. 2) ist ein Drucksensor 11 vorgesehen, der Druckschwankungen in der Saugleitung 10 erfasst. Diese treten dann auf, wenn der Saugfuss, der sich zur Erfassung des Bogens auf den Stapel zubewegt, das oberste Blatt berührt. Hierbei entsteht in der Saugleitung ein sprunghafter Druckabfall, welcher relativ zur Maschinendrehung um so später eintritt, je länger der Weg ist, den der Sauger bis zum Berühren des obersten Bogens zurücklegen muss, d.h. dass der relative Zeitpunkt des Druckabfalls ein Mass für die jeweilige Stapelhöhe ist. Hierbei ist davon auszugehen, dass die Saugleitung 10 an einer Unterdruckquelle 12 angeschlossen ist, die den von einer Pumpe erzeugten Unterdruck auf einem bestimmten Mass konstant hält.

Dem Antrieb 13 des Trenn- bzw. Fördersaugers 6, 7, der synchron zur Maschinendrehung angetrieben ist, istein Drehimpuls- bzw. Winkelimpulsgeber zugeordnet. Sowohl der Impuls des Drucksensors 11 als auch die Impulse 16 der Dreh- bzw. Winkelimpulsgeber werden einer Zeit- bzw. Winkelmessung 14 zugeführt, die das der jeweiligen Stapelhöhe entsprechende Signal 17 einer Vergleichsschaltung 15 zuführt, die dieses Signal mit einem, synchron zur Druckmaschine gesteuerten Signal 18 eines nicht gezeigten Drehimpuls- bzw. Winkelschrittgebers vergleicht. Bei dem Winkelschrittgeber kann es sich um eine Kodierscheibe mit mehreren Segmenten handeln, wie diese allgemein bekannt sind.

Über den Drehimpulsgeber bzw. Winkelschrittgeber lässt sich ein Signal 18 für die optimale Stapelhöhe eingeben, so dass die Abweichung der beiden Signale 17,18 des Drehimpulsgebers bzw. des Winkelschrittgebers von dem optimalen Signal 18 gemessen wird und die Differenz 19 einer Steuereinrichtung für den Hubantrieb 5 zugeleitet wird, die den Antrieb für den Hubantrieb eine entsprechende Zeitdauer lang einschaltet und somit den Stapel um den nötigen Betrag anhebt. Nachdem vom Bogenstapel 4 fortlaufend Bogen entnommen werden, wird somit das Signal, das beim Aufsetzen der Trennsauger 6 ausgelöst wird, gegenüber dem Signal für die optimale Stapelhöhe fortlaufend verzögert, so dass eine stetige oder, falls gewünscht, impulsförmige Folge von Steuersignalen dem Stapelhubantrieb zugeführt werden und hier ein Anheben des Stapels bewirken, so dass der abzuhebende oberste Bogen im Bereich der Trennsauger 6 immer in einer optimal günstigen Arbeitsposition ist.

Figur 2 zeigt ein Steuerschema, bei dem der Signalfluss und die vorgesehenen Schaltmittel dargestellt sind, wobei auf die Darstellung der verwendeten allgemein bekannten Steuermittel der Übersichtlichkeit wegen verzichtet wurde.

## Patentansprüche

1. Bogenanleger an Druckmaschinen mit einem Stapeltisch, der mittels geteuertem Hubantrieb den Bogenstapel anhebt, derart, dass der jeweils oberste Bogen in Arbeitsposition für die Trenn-und Fördermittel ist, und mit Trennsaugern, die, in Transportrichtung der Bogen gesehen, das nachlaufende Bogenende taktmässig anheben,
dadurch gekennzeichnet,
dass der Zeitpunkt des Ansaugens des jeweiligen Bogens über Druckmessmittel (11) in der Saugleitung (10) der Trennsauger (6) gemessen wird,
dass der Ist-Ansaug-Zeitpunkt mit einem synchron zur Maschinendrehbewegung erzeugten Soll-Ansaug-Zeitpunkt verglichen wird,
dass der aus dem Vergleich der beiden Signale sich ergebende Wert mit einem der optimalen Stapelhöhe entsprechenden Wert verglichen wird
und dass bei einer bestimmten Abweichung des ersten Wertes von dem optimalen Wert über den Hubantrieb (5) für den Stapel (4) ein Ausgleich erfolgt.

2. Bogenanleger nach Anspruch 1,
dadurch gekennzeichnet,
dass an der Saugleitung (10) des Trennsaugers (6) ein Drucksensor (11) vorgesehen ist,
dass dem Antrieb des Trennsaugers (6) ein Drehimpulsgeber zugeordnet ist,
dass die Signale des Drucksensors (11) und des Drehimpulsgebers einer Vergleichsschaltung (15) zugeführt werden, die die Zeitdifferenz feststellt,
dass das der Zeitdifferenz entsprechende Signal in einen Vergleicher (15) mit einem der optimalen Stapelhöhe entsprechenden Signal verglichen wird
und dass bei Abweichung der Signale eine Steuereinrichtung den Hubantrieb (5) für den Stapel (4) eine entsprechende Zeitdauer lang einschaltet.

3. Bogenanleger nach Anspruch 1,
dadurch gekennzeichnet,
dass an der Saugleitung (10) des Trennsaugers (6) ein Drucksensor (11) vorgesehen ist,
dass dem Antrieb (13) des Trennsaugers (6) ein Winkelimpulsgeber zugeordnet ist,
dass der Druckmaschine ein Winkelschrittgeber zugeordnet ist,
dass die Signale des Drucksensors, des Winkelsignalgebers und des Winkelschrittgebers einer Vergleichsschaltung (15) zugeführt werden, die die Winkeldifferenz feststellt,
dass das der Winkeldifferenz entsprechende Signal in einem Vergleicher (15) mit einem der optimalen Stapelhöhe entsprechenden Signal verglichen wird,
und dass bei Abweichung der Signale eine Steuereinrichtung den Hubantrieb (5) für den Stapel (4) eine entsprechende Zeitdauer lang einschaltet.

4. Bogenanleger nach Anspruch 1,
dadurch gekennzeichnet,
dass der Soll-Ansaug-Zeitpunkt in Abhängigkeitvon der Druckgeschwindigkeit verändert wird.

## Claims

1. Sheet feeder of a printing machine having a stack table which raises the stack of sheets by means of a controlled lift drive in such a way that the respective uppermost sheet of the stack is in an operating position for the sheet separating and conveying means, and having separating suckers which raise the respective trailing sheet end in timed sequence, as viewed in sheet-conveying direction,
wherein the instant of sucking the respective sheet is measured in the suction line (10) of the separating suckers (6) by means of pressure measuring means (11),
wherein the actual sucking instant is compared with a set sucking instant being generated in synchronism with the rotary motion of the printing machine,
wherein the value resulting from the comparison of the two signals is compared with a value corresponding to the optimum height of the stack of sheets, and
wherein, in case of a given deviation of the first value from the optimum value, a height compensation of the stack (4) is effected by means of the lift drive (5).

2. Sheet feeder according to Claim 1,
wherein a pressure sensor (11 ) is provided atthe suction line (10) of the separating sucker (6),
wherein a rotary pulse generator is assigned to the drive of the separating sucker (6),
wherein the signals of the pressure sensor (11 ) and the rotary pulse generator are supplied to a comparator circuit (15) for determining the time difference,
wherein the signal corresponding to the time difference is compared in a comparator (15) with a signal corresponding to the optimum height of the stack of sheets, and
wherein, in case of deviating signals, a control device switches on the lift drive (5) of the stack (4) for a certain period of time to compensate its height.

3. Sheet feeder according to Claim 1,
wherein a pressure sensor (11) is provided at the suction line (10) of the separating sucker (6),
wherein an angular pulse generator is assigned to the drive (13) of the separating sucker (6),
wherein an angular step generator is assigned to the printing machine,
wherein the signals of the pressure sensor, the angular pulse generator and the angular step generator are supplied to a comparator circuit (15) which determines the angle difference,
wherein the signal corresponding to the angle difference is compared in a comparator (15) with a signal corresponding to the optimum height of the stack of sheets, and
wherein, in case of deviating signals, a control device switches on the lift drive (5) of the stack (4) for a certain period of time to compensate its height.
4. Sheet feeder according to Claim 1,
wherein the set sucking instant is varied depending on the printing speed.

## Revendications

1. Distributeur de feuilles pour machines à imprimer comportant une table de marge qui soulève la pile de feuilles au moyen d'un entraînement de relevage commandé, de façon telle que la feuille supérieure est à tout moment en position de travail pour les moyens de séparation et de transport, et des sucettes de séparation qui relèvent périodiquement dans le sens du transport des feuilles, l'extrémité de feuille suivante,
caractérisé par le fait
que le moment de l'aspiration de chaque feuille est mesuré grâce à un moyen de mesure de pression (11) placé dans la conduite d'aspiration (10) des sucettes de séparation (6),
que le moment réel d'aspiration est comparé avec un moment d'aspiration prescrit déterminé en synchronisme avec la rotation de la machine,
que la valeur issue de la comparaison des deux signaux est comparée avec une valeur correspondant à la hauteur de pile optimale,
et qu'en cas de réalisation d'un écart déterminé entre la première valeur et la valeur optimale en opère une compensation sur la pile (4) grâce à l'entraînement de relevage (5).

2. Distributeur de feuilles selon la revendication 1, caractérisé par le fait qu'un capteur de pression (11 ) est prévu sur la conduite d'aspiration (10) de la sucette de séparation (6),
qu'un générateur d'impulsions rotatif est associé à l'entraînement de la sucette de séparation (6),
que les signaux du capteur de pression (11) et du générateur d'impulsions rotatif sont envoyés dans un circuit de comparaison (15) qui constate la différence de temps,
que le signal correspondant à la différence de temps est comparé dans un dispositif de comparaison (15) avec un signal correspondant à la hauteur de pile optimale et qu'en cas d'existence d'un écart entre les signaux un dispositif de commande mette en marche l'entraînement de relevage (5) de la pile (4) pour une durée correspondante.

3. Distributeur de feuilles selon la revendication 1,
caractérisé par le fait
qu'un capteur de pression (11 ) est prévu sur la conduite d'aspiration (10) de la sucette de séparation (6),
qu'un générateur d'impulsions angulaire est rattaché à l'entraînement (13) de la sucette de séparation (6),
qu'un générateur d'impulsions angulaire est rattaché à la machine à imprimer,
que les signaux du capteur de pression du générateur de signaux angulaire et du générateur d'impulsions angulaire sont conduits à un circuit de comparaison (15) qui constate la différence d'angle,
que le signal correspondant à la différence d'angle est comparé dans un dispositif de comparaison (15) avec le signal correspondant à la hauteur de pile optimale,
et qu'en cas d'écart des signaux un dispositif de commande mette en marche pour une durée correspondante l'entraînement de relevage (5) de la pile (4).

4. Distributeur de feuilles selon la revendication 1,
caractérisé par le fait
que le moment d'aspiration prescrit varie en fonction de la vitesse d'impression.
